# EUROPÄISCHE PATENTSCHRIFT

(11) **EP 1 038 476 B1**
(45) Veröffentlichungstag und Bekanntmachung des Hinweises auf die Patenterteilung: **21.04.2004**
(21) Anmeldenummer: 00103767.0
(22) Anmeldetag: 23.02.2000
(51) Int. Cl.: A47C 23/00, A47C 23/06

(54) **Federelement**
Spring element
Elément de ressort

(30) Priorität: 25.02.1999 DE 29903423 U
(43) Veröffentlichungstag der Anmeldung: 27.09.2000
(73) Patentinhaber: Hartmann, Siegbert, 32584 Löhne (DE)
(72) Erfinder: Hartmann, Siegbert, 32584 Löhne (DE)
(74) Vertreter: Rolf, Gudrun

(56) Entgegenhaltungen:
- EP-A- 0 401 712
- DE-A- 4 411 703
- DE-U- 9 317 114

## Beschreibung

Die Erfindung betrifft ein Federelement für einen Bettrost zur Befestigung auf einem Längs- oder Querholm oder auf einer Stützfläche eines Bettrostes, mit einem Fußteil, einem gummielastischen Federkörper und einem Tragelement als Matratzen- oder Leistenlagerung, vgl. DE-A-44 11 703.

Es ist auch ein Federelement bekannt, EP-B1- 0 653 174, welches einen Fußteil mit einer Lattenkammer mit im Wesentlichen rechteckigem Querschnitt aufweist, mit dem es auf einer Federlatte eines Bettlattenrostes aufschiebbar ist. Auch der restliche Querschnitt des Federelementes weist einen hohlprofilabschnittartigen Querschnitt auf, der eine elastische Verformung des gesamten Federelements ermöglicht.

Nachteilig an diesem Federelement ist insbesondere, dass es zu jeder Seite eine andere Feder- und Dämpfungsrate besitzt und aufgrund seiner komplizierten Querschnittsform nur mit Hilfe relativ aufwändiger Werkzeuge und Werkzeugformen gefertigt werden kann.

Aufgabe der Erfindung ist es, ein Federelement der eingangs genannten Art zur Verfügung zu stellen, welches einfach und kostengünstig herstellbar ist und welches in jeder natürlichen Belastungsrichtung die gleichen Feder- und Dämpfungswerte aufweist.

Die Lösung dieser Aufgabe folgt erfindungsgemäß aus den zusätzlichen Merkmalen des kennzeichnenden Teils des ersten Schutzanspruches. Der Feder-körper ist dabei u.a. zu seiner senkrechten Achse rotationssymmetrisch ausgebildet und besteht aus einem geschlossenenporigem Schaum, wobei ein Federkörper mit einer glatten glänzenden Oberfläche erzeugbar ist. Aufgrund dieser extrem simplen Grundform eines Federkörpers wird nur eine sehr einfache Spritzgießform benötigt, die nur mit einer Zuführung für das Treibmittel versehen werden muss. Der so erzeugte Federkörper ist extrem leicht und weist bei einer Druckbelastung des oberen Tragelementes in jeder Belastungsrichtung die gleiche Feder- und Dämpfungsrate auf.

Die Dichte des Federkörpers kann dabei in Abhängigkeit von dem gewählten Treibmittel, dem Druck, der Temperatur und der Verweildauer im Spritzwerkzeug beliebig variiert werden, so dass die Federrate und die Dämpfungseigenschaften des Federkörpers weiter an die gewünschten oder geforderten Werte angepasst werden können. Weiter wird die Dichte des Federkörpers, und damit auch sein Härtegrad so gesteuert, dass in seinem Inneren ein mehr oder weniger großer Hohlraum erzeugt wird bzw. unterschiedlich große Poren hervorgerufen werden können, so dass die mögliche Verformbarkeit und damit die Feder- und Dämpfungsrate des Federkörpers in einem weiten Rahmen variiert werden können.

Weitere vorteilhafte Ausgestaltungen des Gegenstandes der Erfindung ergeben sich aus und in Kombination mit den weiteren Unteransprüchen.

Gemäß einer besonders bevorzugten Ausführungsform der Erfindung ist der Federkörper kugelförmig ausgebildet, so dass die Spritzgussform extrem einfach ausfallen kann. Weiterhin wird dadurch die Größe der Oberfläche des Federkörpers minimiert, was weitere praktische Vorteile bei der Benutzung eines mit solchen Federelementen besetzten Bettrostes mit sich bringt, da solche Federkörper mangels Durchbrechungen'oder Hinterschneidungen einfach sauber gehalten werden können.

Zur Befestigung des Federkörpers hat es sich als vorteilhaft erwiesen, dass ein Fußteil und/ oder ein Tragelement Verriegelungsmittel in Form von Rastbolzen aufweisen, die in Ausnehmungen im Federkörper eingreifen bzw. diese hintergreifen, wobei die Ausnehmungen sich bis in den Hohlraum im Inneren des Federkörpers erstrecken können oder aber nur bis in die äußere Schicht des Federkörpers hineinreichen. Bei einer luftdichten Verbindung zwischen den Rastbolzen und dem Federkörper kann der Hohlraum im Inneren des Federkörpers zusätzlich als federndes Luftpolster genutzt werden.

Als vorteilhaft für die Stabilität des erfinderischen Federelementes hat sich die Anordnung von Stützelementen in Form einer oberen und einer unteren Lagerschale erwiesen, die eine stabile Lagerung des kugelrunden Federkörpers auf dem Fußteil bzw. des Tragelementes auf dem Federkörper gewährleisten.

Nachfolgend sind zwei Ausführungsbeispiele der Erfindung anhand der Zeichnungen näher beschrieben. Es zeigen:
- Fig. 1: eine Explosionsdarstellung eines ersten Federelementes,
- Fig. 2: eine verkleinerte Schnittdarstellung des Federelementes der Fig. 1,
- Fig. 3: eine 3-D-Ansicht des Federelementes der Figuren 1 und 2 sowie
- Fig. 4: eine 3-D-Darstellung eines zweiten Federelementes.

Das Federelement 1;11 für einen Bettrost zur Befestigung auf einem Längs- oder Querholm oder auf einer Stützfläche eines Bettrostes besteht aus einem gummielastischen Federkörper 2 sowie einem Tragelement 9 und einem Fußteil 3.

Der Federkörper 2 des ersten Federelementes 1 besteht aus einer geschäumten Kugel aus geschlossenporigem gummielastischem Kunststoffmaterial, die in ihrem Inneren einen Hohlraum 13 aufweist. Der Federkörper 12 des zweiten Federelements 12 besteht aus einem zu seiner Hochachse rotationssymmetrischen Kunststoffkörper.

Das Fußteil 3 weist eine Platte auf, durch die sich ein Zapfen 8 erstreckt, der in eine Ausnehmung 10 im Federkörper 2;12 eingreift und dort als Rastbolzen 5 ausgebildet ist, der bis in den Hohlraum 13 des Federkörpers 2;12 hineinreicht. Das freie Ende des Zapfens 8 dient zur Befestigung des Federelementes 1;11 auf einem Längs- oder Querholm oder auch auf einer Stützfläche eines Bettrostes.

Auf der Platte des Fußteils 3 ist eine Lagerschale 4 angeordnet, die die Lage des Federkörpers 2;12 stabilisiert.

Das Tragelement 9 ist ebenfalls mit einem Zapfen 7 versehen, der in eine Ausnehmung im Federkörper 2;12 hineingreift und das Tragelement 9 auf dem Federkörper 2;12 verriegelt. Zwischen Tragelement 9 und dem Federkörper 2;12 ist eine weitere Lagerschale 6 angeordnet, die die Lage des Tragelementes 9 stabilisiert und eine großflächige Krafteinleitung in den Federkörper 2;12 gewährleistet.

Das Tragelement 9 kann entweder selber die Auflage für eine Matratze bilden oder aber zu diesem Zweck mit zusätzlichen Auflagetellern versehen sein. Das Tragelement 9 kann auch Ausnehmungen aufweisen, in denen Koppelelemente zur Verbindung von Tragelementen benachbarter Federelemente 1;11 eingesetzt werden können oder aber auch als Befestigungsgrundlage für Endpunktlager von Federleisten von Bettlattenrosten dienen.

Ein Federelement 11 kann, wie in Figur 4 dargestellt, einen zu seiner senkrechten Hochachse rotationssymmetrisch ausgebildeten Federkörper 12 aufweisen, bei dem über die räumliche Gestaltung des Federkörpers 12 zusätzlich auf die Federeigenschaften des Federelementes 1;11 Einfluss genommen werden kann.

Durch ein zeichnerisch nicht dargestelltes Verbindungselement, wie z.B. ein Band oder ein Seil zwischen Tragelement 9 und Fußteil 3 durch den Federkörper 2;12, kann ein Auseinanderreißen des Federelementes 1;11 durch unsachgemäße Handhabung vermieden werden.

## Patentansprüche

1. Federelement für einen Bettrost zur Befestigung auf einem Längs- oder Querholm oder auf einer Stützfläche eines Bettrostes, mit einem Fußteil (3), einem gummielastischen Federkörper (2;12) und einem Tragelement (9) als Matratzen- oder Leistenlagerung, **dadurch gekennzeichnet, daß** der Federkörper (2;12) zu seiner senkrechten Achse rotationssymmetrisch ausgebildet ist und aus einem geschlossenporigen, mindestens teilweise geschäumten gummielastischen Kunststoff besteht und der Federkörper (2;12) eine geschlossene, gasdichte Oberfläche aufweist und in seinem Inneren einen Hohlraum (13) aufweist, der luftdicht abgeschlossen ist und ein Luftpolster bildet.

2. Federelement nach Anspruch 1, **dadurch gekennzeichnet, daß** der Federkörper (2;12) kugelförmig ausgebildet ist.

3. Federelement nach einem der vorgenannten Ansprüche, **dadurch gekennzeichnet, daß** der Fußteil (3) und/ oder das Tragelement (9) Verriegelungsmittel in Form von Rastbolzen (5;7) aufweisen, die Ausnehmungen (10) im Federkörper (2;12) hintergreifen.

4. Federelement nach Anspruch 3, **dadurch gekennzeichnet, daß** die Rastbolzen (5;7) gasdicht im Federkörper (2;12) eingesetzt sind.

5. Federelement nach einem der Vorgenannten Ansprüche, **dadurch gekennzeichnet, daß** am Fußteil (3) und am Tragelement (9) flache Lagerschalen (4;6) für den Federkörper (2;12) angeordnet sind.

6. Federelement nach einem der vorgenannten Ansprüche, **dadurch gekennzeichnet, daß** der Härtegrad des Federelements (1;11) durch den aufgeschäumten Kunststoff variierbar eingestellt ist.

7. Federelement nach einem der vorgenannten Ansprüche, **dadurch gekennzeichnet, daß** das Fußteil (3) und das Tragelement (9) durch ein flexibles Verbindungselement miteinander verbunden sind.

## Claims

1. Spring element for a bed base, for fastening on a longitudinal or transverse member or on a supporting surface of a bed base, having a foot part (3), an elastomeric spring body (2; 12) and a carrying element (9) as a mattress-bearing or slat-bearing means, **characterized in that** the spring body (2; 12) is designed to be rotationally symmetrical in relation to its vertical axis and consists of a closed-cell, at least partially foamed elastomeric plastic, and the spring body (2; 12) has a closed, gas-tight surface and, in its interior, has a cavity (13) which is closed off in a air-tight manner and forms an air cushion.

2. Spring element according to Claim 1, **characterized in that** the spring body (2; 12) is of spherical design.

3. Spring element according to one of the preceding claims, **characterized in that** the foot part (3) and/or the carrying element (9) have/has locking means in the form of latching bolts (5; 7) which engage behind recesses (10) in the spring body (2; 12).

4. Spring element according to Claim 3, **characterized in that** the latching bolts (5; 7) are inserted in a gas-tight manner in the spring body (2; 12).

5. Spring element according to one of the preceding claims, **characterized in that** flat bearing shells (4; 6) for the spring body (2; 12) are arranged on the foot part (3) and on the carrying element (9).

6. Spring element according to one of the preceding claims, **characterized in that** the degree of hardness of the spring element (1; 11) is set in a variable manner by the foamed plastic.

7. Spring element according to one of the preceding claims, **characterized in that** the foot part (3) and the carrying element (9) are connected to one another by a flexible connecting element.

## Revendications

1. Elément de ressort pour un sommier en vue de la fixation à un longeron ou une traverse ou à une surface de support d'un sommier, comprenant une partie de base (3), un corps de ressort en plastique élastomère (2 ; 12) et un élément de support (9) servant de support de matelas ou de lattes, **caractérisé en ce que** le corps de ressort (2 ; 12) est réalisé avec une symétrie de révolution par rapport à son axe vertical et se compose d'un plastique élastomère à pores fermés, au moins partiellement moussé et le corps de ressort (2 ; 12) présente une surface fermée étanche aux gaz et présente en son intérieur un espace creux (13) qui est fermé de manière étanche à l'air et qui forme un coussin d'air.

2. Elément de ressort selon la revendication 1, **caractérisé en ce que** le corps de ressort (2 ; 12) est réalisé avec une forme sphérique.

3. Elément de ressort selon l'une quelconque des revendications précédentes, **caractérisé en ce que** la partie de base (3) et/ou l'élément de support (9) présentent des moyens de verrouillage en forme de boulons d'encliquetage (5 ; 7) qui viennent en prise par l'arrière avec des évidements (10) dans le corps de ressort (2 ; 12).

4. Elément de ressort selon la revendication 3, **caractérisé en ce que** les boulons d'encliquetage (5 ; 7) sont insérés de manière étanche aux gaz dans le corps de ressort (2 ; 12).

5. Elément de ressort selon l'une quelconque des revendications précédentes, **caractérisé en ce que** des coques de palier (4 ; 6) planes pour le corps de ressort (2 ; 12) sont disposées sur la partie de base (3) et sur l'élément de support (9).

6. Elément de ressort selon l'une quelconque des revendications précédentes, **caractérisé en ce que** le degré de dureté de l'élément de ressort (1 ; 11) est ajusté de manière variable par le plastique moussé.

7. Elément de ressort selon l'une quelconque des revendications précédentes, **caractérisé en ce que** la partie de base (3) et l'élément de support (9) sont connectés l'un à l'autre par un élément de liaison flexible.
